# EUROPÄISCHE PATENTSCHRIFT

(11) **EP 2 616 759 B1**
(45) Veröffentlichungstag und Bekanntmachung des Hinweises auf die Patenterteilung: **01.03.2017**
(21) Anmeldenummer: 11767907.6
(22) Anmeldetag: 19.08.2011
(51) Int. Cl.: F42B 14/06

(54) **GESCHOSS MIT ABWERFBAREM TREIBSPIEGEL**
PROJECTILE HAVING A DISCARDABLE SABOT
PROJECTILE À SABOT ÉJECTABLE

(30) Priorität: 16.09.2010 DE 102010045474
(43) Veröffentlichungstag der Anmeldung: 24.07.2013
(73) Patentinhaber: RWM Schweiz AG, 8050 Zürich (CH); Rheinmetall Waffe Munition GmbH, 29345 Unterlüss (DE)
(72) Erfinder: ROSSMANN, Rudolf, CH-8050 Zürich (CH); KETELHUT, Kai, CH-8005 Zürich (CH); BLACHE, Andreas, 79539 Lörrach (DE)
(74) Vertreter: Dietrich, Barbara
(86) Internationale Anmeldenummer: PCT/EP2011/004185
(87) Internationale Veröffentlichungsnummer: WO 2012/034631

(56) Entgegenhaltungen:
- EP-A1- 0 645 600
- DE-U1- 8 613 685
- US-A- 4 846 072

## Beschreibung

Die Erfindung beschäftigt sich mit einem Geschoss mit einem abwerfbaren Treibspiegel bei einer Unterkalibermunition, welche aus einem mit Drallnuten versehenen Waffenrohr abgeschossen wird.

Bekannt ist, dass ein nicht symmetrisches bzw. ungleichmäßiges Trennen und Abwerfen des/der Treibspiegels bzw. seiner Segmente zu einer Störung der Abgangsballistik führt. Der Grund dafür liegt unter anderem im vorzeitigen Öffnen des Treibspiegelhecks im Rohr und am nicht optimalen Aufreißen an den Sollbruchstellen nach dem Austritt aus dem Rohr. Ein weiteres Hauptproblem ist die Verankerung des Treibspiegels am zu führenden Projektil bzw. Penetrator. Dabei kann es durch den Gasdruck des Treibladungspulvers beim Abschuss und die dadurch erzeugte axiale und radiale Beschleunigungskraft auf das Geschoss im Rohr zu Geschosszerschellern im Rohr kommen.

Für die Kraftübertragung und Trennfunktion für die Abgangsballistik werden nach dem Stand der Technik so genannte Trennhilfen, beispielsweise Collar, eingesetzt. Dabei wird zwischen dem Treibspiegel und dem Penetrator/Projektil ein Teil montiert, das auf dem Penetrator/Projektil verankert ist, z.B. über ein Gewinde. Durch die Rillen an der Außenseite der Trennhilfe wird die Oberfläche vergrößert, wodurch dem Treibspiegel mehr Kraftübertragungsfläche zur Verfügung gestellt wird. Durch die Drallnuten im Rohr wird das Geschoss beim Abschuss in Rotation versetzt. Beim Abgang aus dem Rohr reißt der Treibspiegel an seinen Sollbruchstellen unterstützt durch die Trennhilfe aufgrund der Zentrifugalkraft auf und wird abgeworfen. Leider erfolgt dieser Vorgang nicht symmetrisch, d.h., das Öffnen ist unsymmetrisch. Dadurch erhält der Penetrator beim Abwerfen einen Impuls, wodurch dieser in eine mögliche Pendelung geraten kann und die Treffergenauigkeit abnimmt. Ein anderer negativer Punkt beim Öffnen kann das vorzeitige Öffnen im Rohr sein, sodass der ganze Trenn- und Abwerfvorgang gestört wird und das Projektil bzw. der Penetrator ebenfalls einen negativen Impuls erhält. Wenngleich durch das Gewinde die Mitnahmefunktion und damit die Kraftübertragung im Allgemeinen erfüllt, wird in Verbindung mit der Trennhilfe der cw- Wert verschlechtert, die Masse des Projektils/Penetrators und damit die Wirkung im Ziel verringert. Des Weitern sind Gewinde zum Teil aufwändig zu fertigen, was erhöhte Kosten bewirkt.

Aus der EP 0 645 600 A1 ist ein abwerfbarer Treibspiegel für ein Unterkalibergeschoss bekannt, der einteilig ist und aus einem Kunststoff besteht. Der Treibspiegel weist Längsnuten bis an einen Gasabdichtungsbereich am Ende eines Führungsbandes auf. Die Längsnuten besitzen im Querschnitt im Nutengrundbereich Erweiterungen, wodurch Segmente gebildet werden, die miteinander durch entsprechende Sollbruchstellen verbunden sind. Beide Elemente, die Menge der Sollbruchstellen als auch das Kunststoffmaterial bewirken kleinere Kunststoffsplitter beim Ablösen des Treibspiegels vom Geschosskörper.

Aufbauend auf diesen Treibspiegel stellt sich die Erfindung die Aufgabe, die Trennfunktion und die Mitnahmefunktion, im speziellen die Verankerung des Treibspiegels am Geschossheck zu verbessern.

Gelöst wird die Aufgabe durch die Merkmale des Patentanspruchs 1. Vorteilhafte Ausführungen sind in den Unteransprüchen enthalten.

Der Erfindung liegt die Idee zugrunde, eine Trennhilfe einzubinden, die ein besseres Lösen des Treibspiegels vom Geschoss ermöglicht. Die Trennhilfe wird ihrerseits bevorzugt im Bodenbereich zwischen dem Geschosskern und dem Treibspiegel integriert und weist auf dem Boden der Trennhilfe senkrecht stehende Finger /Streben mit den Sollbruchstellen auf. Die Finger selbst verfügen bevorzugt über eine innere Wulst im oberen Bereich, über die der Treibspiegel mit dem Geschosskern (Projektil/Penetrator) verbunden werden kann (Schnappverbindung). Das Projektil/der Penetrator liegt auf der Seite des Bodens/Rings der Trennhilfe auf. An den Fingern und am Boden befinden sich Rillen oder dergleichen, an denen dann der Treibspiegel Halt findet.

Beim Abschuss unterstützt der Boden der Trennhilfe den Halt des Geschosskerns im Treibspiegel in axialer Richtung. Das Treibspiegelheck ist am Boden verankert und kann sich nicht vorzeitig im Rohr öffnen (Mitnahmefunktion wird verbessert). Beim Abgang aus dem Rohr unterstützen der Boden und die Finger ein symmetrisches Aufreißen und Abwerfen des Treibspiegels, wodurch kaum noch ein Impuls auf das Projektil/den Penetrator einwirkt (Trennfunktion wird verbessert).

Neben der Verbesserung der Trennfunktion als auch der Mitnahmefunktion steigt durch das fast impulslose Lösen des Treibspiegels die Treffergenauigkeit. Ein weiterer Vorteil liegt darin, dass der Kunstspritzvorgang bzw. der Prozess des Kunststoffspritzens des Treibspiegels an Einfluss auf die Treffergenauigkeit reduziert wird bzw. diesen sogar verliert.

Anhand eines Ausführungsbeispiels mit Zeichnungen soll die Erfindung näher erläutert werden. Es zeigt:
- Fig. 1: eine Darstellung eines Geschosses,
- Fig. 2: eine Darstellung im Schnitt A-A aus Fig. 1
- Fig. 3: eine Darstellung im Schnitt B-B aus Fig. 2,
- Fig. 4: eine seitliche Darstellung einer Trennhilfe aus Fig. 3,
- Fig. 5: eine perspektivische Darstellung der Trennhilfe aus Fig. 3 und Fig.4,
- Fig. 6 - 8: geometrische Darstellungen der Rillen der Trennhilfe,
- Fig. 9: eine vergrößerte Darstellung der Einbindung der Sollbruchstellen in der Trennhilfe,
- Fig. 10, 11: mögliche Formen der Auflagefläche zwischen Trennhilfe und Kern,
- Fig. 12- 14: mögliche Geometrien für die Finger der Trennhilfe.

Fig. 1 zeigt ein Geschoss 1 mit einem Geschosskern 2 (Penetrator/Projektil), der von einem Treibspiegel 3 umschlossen ist. Fig. 2 zeigt das Geschoss 1 in einer Schnittdarstellung A-A aus Fig. 1, Fig. 3 die Schnittdarstellung B-B des Geschosses 1 aus Fig. 2.

Zwischen dem Geschosskern 2 und dem Treibspiegel 3 ist eine so genannte Trennhilfe 4 im Geschossbodenbereich 2.1 eingebunden bzw. angeordnet.

Fig. 4 und Fig. 5 zeigen die Trennhilfe 4 mit sechs Fingern 5, die miteinander über einen Ring bzw. Auflagefläche 10 verbunden sind. Über eine Wulst 6 an den Fingern 5 (Innenseite) ist die Trennhilfe 4 am Kern 2 befestigt. Die Wulst 6 ist bevorzugt im oberen Bereich eingebunden. Die Anzahl der Finger 5 kann variieren, wobei insbesondere die Anzahl der Finger 5 abhängig ist vom Durchmesser des Kerns 2 sein sollte. Jeder Finger 5 weist wenigsten eine, bevorzugt jedoch eine Vielzahl von Rillen 7 auf. Auch hier ist die Anzahl frei wählbar, wobei sie auch hier abhängig von der Länge der Finger 5 gemacht werden sollte. Die Anzahl als auch die Länge der Finger 5 ist somit abhängig vom Durchmesser als auch der Länge des Geschosskerns 2.

Die Form der Rillen 7 variiert ebenfalls. In Fig. 6 ist die Rille 7a rund und die Rille 7b als scharfe Kante ausgeführt. Die Rillen 7 können also scharf 7b abgerundet 7c oder abgeschrägt 7d sein (Fig. 6). Auch eine eckige Form der Rille(n) 7 ist möglich, so dass die Rillenformen beispielsweise dreieckig 7e (Fig. 7) bis hin zu mehreckig 7f, mit scharfkantigen, abgerundeten und / oder abgeschrägten Kanten kombiniert etc. werden können.

Unter der Auflagefläche 10 der Trennhilfe 4 für den Kern 2 befinden sich bevorzugt ebenfalls Rillen 11 (Fig. 4, Fig. 9). Die Form und Anzahl dieser Rillen 11 ist in Anlehnung an die der Rillen 7 an / in den Fingern 5 variierbar. Das gleiche gilt für die Kanten.

Zur Trennfunktion hat die Trennhilfe 4 an den Fingern 5 wenigstens ein paar, bevorzugt jedoch mehrere Sollbruchstellen 8a, 8b (Fig. 9). Die Form der Sollbruchstellen 8a, 8b kann die der Rillen 7 annehmen. Zudem können die äußeren 8a und inneren 8b Sollbruchstellen eine unterschiedliche Form haben, äquivalent zu den Rillen 7 und ihren Kanten (Fig. 6-8). Weitere Sollbruchstellen können auch in der Auflagefläche 10 vorgesehen werden (nicht näher dargestellt).

Die Auflagefläche 10 der Trennhilfe 4 für den Kern 2 kann, wie in Fig. 2 dargestellt, horizontal sein. Möglich ist aber auch eine schräge (Fig. 10) oder abgerundete (Fig. 11) etc. Auflagefläche. Eine Kombination aller drei Möglichkeiten ist ebenfalls möglich.

Auch die Form der Finger 5 bezogen auf den Querschnitt ist variabel. Sie kann zum Mittelpunkt spitz (Fig. 12), parallel (Fig. 13) und/oder außen spitz (Fig. 14) sein. Es besteht die Möglichkeit, die Trennhilfe 4 mit verschieden geformten Fingern 5 zu versehen.

## Patentansprüche

1. Geschoss (1) mit abwerfbarem Treibspiegel (3), Trennhilfe (4) und einem unterkalibrigen Geschosskern (2) mit Geschosskernboden (2.1), wobei der Geschosskern (2) vom Treibspiegel (3) umschlossen und das Treibspiegelheck am Boden der Trennhilfe (4) verankert ist, wobei die Trennhilfe (4) für das Trennen des Treibspiegels (3) vom Geschosskern (2) zwischen dem Geschosskernboden (2.1) und dem Treibspiegel (3) eingebunden ist und die Trennhilfe (4) mehrere, den Geschosskern (2) angreifende Finger aufweist, die über eine Auflagefläche oder einen Ring (10) unterhalb des Geschosskernbodens (2.1) miteinander verbunden sind, sowie wenigstens einer in den Fingern eingebrachten Sollbruchstelle (8a, 8b), wobei die Finger (5) über eine innere Wulst (6) an den Geschosskern (2) angreifen.

2. Geschoss (1) nach Anspruch 1, **dadurch gekennzeichnet, dass** die Finger (5) eine Anzahl von Rillen (7) aufweisen.

3. Geschoss (1) nach Anspruch 2, **dadurch gekennzeichnet, dass** die Rillen (7) eine eckige Form aufweisen, so dass die Rillenformen dreieckig (7e) bis hin zu mehreckig (7f)sind, mit scharfkantigen, abgerundeten und/oder abgeschrägten Kanten kombiniert sein können.

4. Geschoss (1) nach einem der Ansprüche 1 bis 3, **dadurch gekennzeichnet, dass** die Finger (5) wenigstens ein paar Sollbruchstellen (8a, 8b) aufweisen.

5. Geschoss nach einem der Ansprüche 1 bis 4, **dadurch gekennzeichnet, dass** die Sollbruchstellen (8a, 8b) eine eckige Form aufweisen, dreieckig bis hin zu mehreckig, und mit scharfkantigen, abgerundeten und/oder abgeschrägten Kanten kombiniert sein können.

6. Geschoss (1) nach einem der Ansprüche 1 bis 5, **dadurch gekennzeichnet, dass**
äußeren Sollbruchstellen (8a) und inneren Sollbruchstellen (8b) unterschiedliche Formen haben können.

7. Geschoss (1) nach einem der Ansprüche 1 bis 6, **dadurch gekennzeichnet, dass**
sich unter der Auflagefläche (10) der Trennhilfe (4) weitere Rillen (11) befinden, deren Form und Anzahl variierbar ist.

8. Geschoss (1) nach einem der Ansprüche 1 bis 7, **dadurch gekennzeichnet, dass** die
Auflagefläche (10) horizontal, schräg und/oder abgerundet ist.

9. Geschoss (1) nach einem der Ansprüche 1 bis 8, **dadurch gekennzeichnet, dass** die
Form der Finger (5) bezogen auf den Querschnitt variabel ist, so dass sie zum Mittelpunkt hin spitz, parallel und / oder nach außen hin spitz sein können.

## Claims

1. Projectile (1) having a sabot (3) which can be discarded, separation aid (4) and a sub-caliber projectile core (2) having a projectile core bottom (2.1), the projectile core (2) being enclosed by the sabot (3) and the back of the sabot being anchored to the base of the separation aid (4), wherein the separation aid (4) is incorporated between the bottom of the core of the projectile (2.1) and the sabot (3) for the separation of the sabot (3) from the core of the projectile (2) and the separation aid (4) has a plurality of fingers engaging on the core of the projectile (2) and connected to each other by means of a contact surface or ring (10) underneath the bottom of the core of the projectile (2.1), as well as at least one preferred breaking point (8a, 8b) introduced into the fingers, wherein the fingers (5) engage via an inner bead (6) on the core of the projectile (2).

2. Projectile (1) according to Claim 1, **characterized in that** the fingers (5) comprise a plurality of grooves (7).

3. Projectile (1) according to Claim 2, **characterized in that** the grooves (7) have an angular shape so that the shapes of the grooves are triangular (7e) through to polygonal (7f), can be combined with sharp-edged, rounded and/or beveled edges.

4. Projectile (1) according to one of Claims 1 to 3, **characterized in that** the fingers (5) have at least a pair of preferred breaking points (8a, 8b).

5. Projectile according to one of Claims 1 to 4, **characterized in that** the preferred breaking points (8a, 8b) have an angular shape, triangular through to polygonal, and can be combined with sharp-edged, rounded and/or bevelled edges.

6. Projectile (1) according to one of Claims 1 to 5, **characterized in that** outer preferred breaking points (8a) and inner preferred breaking points (8b) can have different shapes.

7. Projectile (1) according to one of Claims 1 to 6, **characterized in that** further grooves (11), of **variable** shape and number, are located under the contact surface (10) of the separation aid (4).

8. Projectile (1) according to one of Claims 1 to 7, **characterized in that** the contact surface (10) is **horizontal,** oblique and/or rounded.

9. Projectile (1) according to one of Claims 1 to 8, **characterized in that** the shape of the fingers (5) is variable in terms of the cross-section, so that it can narrow towards the center point, can be parallel and/or can narrow towards the outside.

## Revendications

1. Projectile (1) comprenant un sabot (3) éjectable, un auxiliaire de séparation (4) et un noyau de projectile (2) sous-calibré doté d'un fond de noyau de projectile (2.1), le noyau de projectile (2) étant entouré par le sabot (3) et l'arrière du sabot étant ancré au fond de l'auxiliaire de séparation (4), l'auxiliaire de séparation (4) étant intégré entre le fond de noyau de projectile (2.1) et le sabot (3) pour la séparation du sabot (3) du noyau de projectile (2) et l'auxiliaire de séparation (4) possédant plusieurs languettes qui saisissent le noyau de projectile (2), lesquelles sont reliées entre elles par le biais d'une surface d'appui ou d'une bague (10) au-dessous du fond de noyau de projectile (2.1), ainsi qu'au moins un point de rupture voulu (8a, 8b) pratiqué dans les languettes, les languettes (5) saisissant le noyau de projectile (2) par le biais d'un bourrelet interne (6).

2. Projectile (1) selon la revendication 1, **caractérisé en ce que** les languettes (5) possèdent une pluralité de rainures (7).

3. Projectile (1) selon la revendication 2, **caractérisé en ce que** les rainures (7) présentent une forme anguleuse, de sorte que les formes des rainures sont triangulaires (7e) à polygonales (7f) et peuvent être combinées avec des bords aux arêtes vives, arrondis et/ou biseautés.

4. Projectile (1) selon l'une des revendications 1 à 3, **caractérisé en ce que** les languettes (5) possèdent au moins une paire de points de rupture voulus (8a, 8b).

5. Projectile selon l'une des revendications 1 à 4, **caractérisé en ce que** les points de rupture voulus (8a, 8b) présentent une forme anguleuse, triangulaire à polygonale, et peuvent être combinés avec des bords aux arêtes vives, arrondis et/ou biseautés.

6. Projectile (1) selon l'une des revendications 1 à 5, **caractérisé en ce que** les points de rupture voulus extérieurs (8a) et les points de rupture voulus intérieurs (8b) peuvent avoir des formes différentes.

7. Projectile (1) selon l'une des revendications 1 à 6, **caractérisé en ce que** des rainures supplémentaires (11), dont la forme et le nombre peuvent varier, se trouvent sous la surface d'appui (10) de l'auxiliaire de séparation (4).

8. Projectile (1) selon l'une des revendications 1 à 7, **caractérisé en ce que** la surface d'appui (10) est horizontale, en biais et/ou arrondie.

9. Projectile (1) selon l'une des revendications 1 à 8, **caractérisé en ce que** la forme des languettes (5) rapportée à la section transversale est variable, de sorte qu'elles peuvent être pointues vers le point central, parallèles et/ou pointues vers l'extérieur.
